# EUROPÄISCHE PATENTSCHRIFT

(11) **EP 3 352 192 B1**
(45) Veröffentlichungstag und Bekanntmachung des Hinweises auf die Patenterteilung: **14.08.2019**
(21) Anmeldenummer: 18151886.1
(22) Anmeldetag: 16.01.2018
(51) Int. Cl.: H01H 21/24, H01H 21/04

(54) **BEDIENTEIL FÜR EIN ELEKTRISCHES INSTALLATIONSGERÄT**
CONTROLLER FOR AN ELECTRICAL INSTALLATION DEVICE
PIÈCE DE COMMANDE D'UN APPAREIL D'INSTALLATION ÉLECTRIQUE

(30) Priorität: 19.01.2017 DE 102017100977
(43) Veröffentlichungstag der Anmeldung: 25.07.2018
(73) Patentinhaber: ABB Schweiz AG, 5400 Baden (CH)
(72) Erfinder: Kloy, Olaf, 42389 Wuppertal (DE); Schrage, Ortwin, 47906 Kempen (DE); Lange, Manfred, 44229 Dortmund (DE)
(74) Vertreter: Marks, Frank

(56) Entgegenhaltungen:
- EP-A1- 2 390 977
- EP-A2- 1 635 368
- DE-B3-102005 006 068

## Beschreibung

Die Erfindung betrifft ein Bedienteil bzw. einen Taster für ein elektrisches Installationsgerät, insbesondere ein Unterputz-Installationsgerät, gemäß dem Oberbegriff des Anspruches 1, wobei der Taster mehrere Tastflächen aufweist. Weiterhin betrifft die vorliegende Erfindung ein Installationsgerät, insbesondere ein Unterputz- Installationsgerät mit den Merkmalen des erfindungsgemäßen Bedienteiles. Die Erfindung betrifft weiterhin ein Bedienteil für ein Aufputz- Installationsgerät, welches auf einer Aufputz- Installationsdose montiert ist.

Installationsgeräte der Haus- bzw. Gebäudeinstallationstechnik, insbesondere Schalter und Tastern sind typischerweise mit beweglichen Tasterflächen ausgestattet, deren Tasten als separate Einzelteile ausgebildet sind, wobei die Tasten bei der Montage einzeln in das Installationsgerät montiert werden.

Dieser Aufbau hat den Nachteil, dass sich ungleichmäßige Spaltmaße, bedingt durch Fertigungstoleranzen aller Einzelteile des Gerätes sowie den Montage- und Fügetoleranzen im Produktionsprozess, negativ auf Erscheinungsbild und Funktion des Tasters auswirken können.

In der EP 2390977 A1 ist ein Abdeckrahmen für ein Sockelteil mit einem Bedienelement, beschrieben, dass an seiner Oberseite ein Betätigungselement aufweist. Weiterhin ist eine als Schlitz ausgeführte Tastflächenfreistellung gezeigt.

Aus der EP 0 899 763 B1 ist eine Tastschalteranordnung mit einem oder mehreren Tastschaltern bekannt, die jeweils eine Betätigungswippe aufweisen und mit einem, vorzugsweise für alle Tastschalter gemeinsamen Sockel, in dem je Tastschalter zwei Mikroschalter auf einer Leiterplatte angeordnet sind. Die Mikroschalter sind über an der Unterseite der Wippen angeformte Betätigungsnocken betätigbar.

Der Erfindung liegt die Aufgabe zugrunde, ein Bedienteil für ein Installationsgerät, insbesondere ein Unterputz-Installationsgerät, bereitzustellen, welcher vorab genannte Nachteile vermeidet.

Diese Aufgabe wird erfindungsgemäß gelöst durch ein einteilig ausgeführtes Bedienteil, nachfolgend auch als Taster bezeichnet, mit mehreren, mindestens vier, Bedienflächen. Die Bedienflächen können beispielsweise als Tasterflächen oder Schaltwippen ausgeführt sein.

Die an der Ober- bzw. Betätigungsseite des Bedienteils befindlichen als Tasterflächen oder Wippen ausgeführten Bedienflächen sind mit sogenannten Tastflächenfreistellungen ausgestattet, die den Bedienflächen bei ihrer Betätigung die Auslösung eines Tast-/Schaltvorgangs erlauben, wobei die Bewegungen bzw. Betätigungen der einzelnen Bedienflächen unabhängig voneinander ausführbar sind. Die Tastflächenfreistellungen sind, vorzugsweise als Spalt zwischen jeweils zwei nebeneinanderliegenden Bedienflächen ausgeführt, wobei der Spalt als Teildurchbruch zwischen diesen Bedienflächen ausgeführt ist.

Erfindungsgemäß ist vorgesehen, dass die Unterseite des Bedienteiles mit jeweils wenigstens zwei, sich vorzugsweise gegenüberliegenden, Einkerbungen je Bedienfläche versehen ist, die bei der durch die Betätigung der Bedienflächen entstehenden Biegebelastung für ein deutlich reduziertes Widerstandsmoment sorgen und so mechanische Bewegungen zulassen, die ermöglichen, dass Betätigungsnocken oder Stössel, welche beispielsweise mit elektronische Mikro-Schaltern ausgestattete Installationsgeräte aufweisen, auf einer Leiterplatte auslösen.

In vorteilhafter Weise sind die Einkerbungen dabei so gewählt, dass die betätigte Bedienfläche keine formverändernde Beanspruchung auf die übrigen Bereiche des Bedienteiles bzw. Tasters ausübt.

Erfindungsgemäß ist weiterhin vorgesehen, dass jede der Bedienflächen an der Unterseite des Tasters wenigstens eine Versteifungsrippe aufweist, so dass eine zwischen den Bedienflächen im mittleren Bereich des Tasters befindliche Aufnahme keine Relativbewegung erfährt und damit weitere, auch biegeempfindliche Bauteile, wie beispielsweise ein Sichtglas oder Sichtfenster für ein Beschriftungsfeld aufnehmen kann.

Die mit dem erfindungsgemäßen Bedienteil bzw. Taster erzielbaren Vorteile beruhen insbesondere darauf, dass durch den einteiligen Aufbau erreicht wird, dass die Spaltmaße, die sich durch die Tastflächenfreistellung ergeben, nicht länger von Montage- und Fügetoleranzen im Produktionsprozess beeinflusst werden und damit negative Auswirkungen auf Erscheinungsbild und Funktion des Installationsgerätes vermieden werden.

Das erfindungsgemäße Bedienteil ist vorzugsweise bei elektrischen und elektronischen Installationsgeräten mit mehreren regelmäßig angeordneten Tastflächen einsetzbar.

Weitere vorteilhafte und zweckmäßige Ausgestaltungen und Verbesserungen des erfindungsgemäßen Bedienteiles sind in den Unteransprüchen und an Hand der in den Zeichnungen dargestellten Ausführungsbeispiele erläutert.

Es zeigen:
- **Fig. 1**: eine Draufsicht auf die Tastenoberseite eines als Taster ausgeführten beispielhaften Bedienteiles eines Unterputz- Installationsgerätes gemäß der vorliegenden Erfindung,
- **Fig. 2**: die Unterseite des als Taster ausgeführten beispielhaften Bedienteiles des Unterputz- Installationsgerätes gemäß der vorliegenden Erfindung,
- **Fig. 3**: weitere beispielhafte Ausführungsformen der Tasterflächen für den erfindungsgemäßen Taster vor ihrer Montage in ein Tastergehäuse, und
- **Fig. 4**: die beispielhaften Ausführungsformen der Tasterflächen aus Fig. 3 mit einer Sicht auf die Unterseiten der Tasterflächen vor ihrer Montage in das Tastergehäuse.

In **Fig. 1** ist eine Draufsicht auf die Tastenoberseite eines als Taster ausgeführten beispielhaften Bedienteiles eines Unterputz- Installationsgerätes gemäß der vorliegenden Erfindung gezeigt.

Der hier dargestellte Taster ist mit vier Tasterflächen 10 ausgestattet, um die erforderlichen Bewegungen des Tast-/Schaltvorgangs unabhängig voneinander auszuführen.

Die an der Ober- bzw. Betätigungsseite des Tasters befindlichen Tasterflächen 10 sind mit Tastflächenfreistellungen 20 ausgestattet, wobei die Bewegungen bzw. Betätigungen der einzelnen Tasterflächen 10 unabhängig voneinander ausführbar sind.

Die Tastflächenfreistellungen 20 sind, vorzugsweise als Spalt, zwischen jeweils zwei nebeneinanderliegenden Tasterflächen 10 angeordnet, wobei der Spalt 20 als Teildurchbruch zwischen diesen Tasterflächen 10 ausgeführt ist.

Der Taster ist in vorteilhafter Weise optional mit einer Aufnahme 30 ausgestattet, welche sich, vorzugsweise als abgesenkter Bereich, zwischen den jeweils ein Paar bildenden Tastflächen 10 befindet und beispielsweise ein Sichtglas/Sichtfenster für ein Beschriftungsfeld aufnehmen kann.

**Fig. 2** zeigt die Unterseite des als Taster ausgeführten beispielhaften Bedienteiles des Unterputz- Installationsgerätes.

Die Unterseite des Tasters ist in einer besonders vorteilhaften Ausführungsform des erfindungsgemäßen Tasters mit jeweils zwei, sich gegenüberliegenden Einkerbungen 40 je Tasterfläche 10 versehen, wobei die Einkerbungen 40 so ausgestaltet sind, dass bei einer Betätigung einer der Tasterflächen 10 eine formverändernde Beanspruchung auf die übrigen Bereiche des Tasters vermieden wird ohne jedoch mechanische Bewegungen der Tasterflächen 10 einzuschränken, so dass Betätigungsnocken oder Stössel 50 beispielsweise elektronische Mikro-Schalter ausgestattete auslösen.

Weiterhin sind, vorzugsweise an der Unterseite des Tasters, an jeder der Tasterflächen 10 zwei Versteifungsrippen 60 angeformt, wodurch die Aufnahme 30 bei ihrer Bestückung mit dem Sichtfenster für das Beschriftungsfeld keine Relativbewegung erfährt.

In der **Fig. 3** sind weitere beispielhafte Ausführungsformen der Tasterflächen 10 für den erfindungsgemäßen Taster vor ihrer Montage in ein Tastergehäuse 70 dargestellt, wobei das Tastergehäuse 70 auch eine Leiterplatte 80 aufnimmt, wobei die Leiterplatte 80 für die Funktion der Auslösung des Schaltbefehles, beispielsweise Mikroschalter/ Mikrotaster oder Dome einer Domschaltmatte bzw. eine Kombination aus beiden aufweist. Die Mikroschalter/ Mikrotaster oder Dome sind über die an der Unterseite der Tasterflächen 10 angeformten Betätigungsnocken 50 (siehe Fig. 4) betätigbar. Die Dome 75 dienen zur Positionierung/ Fixierung der Leiterplatte 80 im Tastergehäuse 70.

Während der Montage des Installationsgerätes oder nach der Montage des Installationsgerätes kann ein Sichtfenster/Sichtglas 31 angebracht werden. Selbstverständlich sind auch zusätzlich zum Beschriftungsfeld oder anstelle des Beschriftungsfeldes in der Aufnahme 30 andere Funktionselemente, wie beispielsweise Anzeigen einsetzbar. Die Befestigungsmittel 90 befestigen die Tasterfläche 10 und das Sichtfenster/Sichtglas 31 wird beispielsweise nur gerastet.

Auch die Anzahl und Anordnung der Bedienflächen 10 ist erweiterbar bzw. kann an die jeweilige Funktion des Installationsgerätes angepasst werden.

**Fig. 4** zeigt die beispielhaften Ausführungsformen der Tasterflächen 10 aus Fig. 3 mit einer Sicht auf die Unterseiten der Tasterflächen 10 vor ihrer Montage in das Tastergehäuse 70, wobei die Betätigungsnocken 50, die Versteifungsrippen 60 und Einkerbungen 40 auf der Unterseite der Tasterflächen 10 erkennbar sind.

### Bezugszeichenliste

- 10: Bedienfläche, Tasterfläche, Schaltwippe
- 20: Tastflächenfreistellung, Spalt, Teildurchbruch, Spaltmaß
- 30: Aufnahme
- 31: Sichtfenster/Sichtglas für Beschriftungsfeld
- 40: Einkerbung
- 50: Stössel, Betätigungsnocke
- 60: Versteifungsrippe
- 70: Tastergehäuse
- 75: Befestigungsdom
- 80: Leiterplatte
- 90: Befestigungsmittel

## Patentansprüche

1. Bedienteil für ein elektrisches Unterputz- oder Aufputz-Installationsgerät, wobei das Bedienteil an seiner Ober- bzw. Betätigungsseite vier oder mehr als Tasterflächen (10) oder Schaltwippen ausgeführte Bedienflächen (10) aufweist, welche die erforderlichen Bewegungen des Tast-/Schaltvorgangs erlauben und die Bewegungen bzw. Betätigungen der einzelnen Bedienflächen (10) unabhängig voneinander ausführen, **dadurch gekennzeichnet, dass** das Bedienteil einteilig ausgeführt ist, sich jeweils zwischen zwei der nebeneinander angeordneten Bedienflächen (10) eine Tastflächenfreistellung (20) befindet und zwischen den Tastflächen (10) wenigstens eine Aufnahme (30) vorgesehen ist, welche sich als abgesenkter Bereich, zwischen den jeweils ein Paar bildenden Tasterflächen (10) befindet und zur Aufnahme eines Sichtglas/Sichtfenster (31) für ein Beschriftungsfeld vorgesehen ist.

2. Bedienteil nach Anspruch 1, **dadurch gekennzeichnet, dass** die Tastflächenfreistellung (20) als Spalt oder Teildurchbruch zwischen den Tasterflächen oder Schaltwippen (10) ausgeführt ist.

3. Bedienteil nach einem der vorstehenden Ansprüche, **dadurch gekennzeichnet, dass** die Unterseite des Bedienteiles mit jeweils wenigstens zwei sich gegenüberliegenden Einkerbungen (40) versehen sind.

4. Bedienteil nach einem der vorstehenden Ansprüche, **dadurch gekennzeichnet, dass** für jede der Tasterflächen (10) an der Unterseite mindestens eine Versteifungsrippe (60) vorgesehen ist.

5. Bedienteil nach einem der vorherigen Ansprüche, **dadurch gekennzeichnet, dass** das Bedienteil bei elektrischen und elektronischen Installationsgeräten mit mehreren regelmäßig angeordneten Tastflächen einsetzbar ist.

6. Installationsgerät mit den Merkmalen der Ansprüche 1 bis 5, welches als Aufputz- Installationsgerät ausgeführt und auf einer Aufputz- Installationsdose montiert ist.

## Claims

1. Operator control part for an electrical flush-mounted or surface-mounted installation device, wherein the operator control part has, on its top or operating side, four or more operator control surfaces (10) which are designed as key surfaces (10) or switching rockers and allow the required movements of the touch/switching process and execute the movements or operations of the individual operator control surfaces (10) independently of one another, **characterized in that** the operator control part is of one-piece design, a touch surface clearance (20) is located in each case between two of the operator control surfaces (10) which are arranged next to one another, and at least one receptacle (30) is provided between the touch surfaces (10), which receptacle, as a recessed region, is located between the key surfaces (10), which respectively form a pair, and is provided for receiving an inspection glass/inspection window (31) for an inscription field.

2. Operator control part according to Claim 1, **characterized in that** the touch surface clearance (20) is designed as a gap or partial aperture between the key surfaces or switching rockers (10).

3. Operator control part according to either of the preceding claims, **characterized in that** the bottom side of the operator control part is provided with in each case at least two opposite notches (40).

4. Operator control part according to one of the preceding claims, **characterized in that** at least one reinforcing rib (60) is provided for each of the key surfaces (10) on the bottom side.

5. Operator control part according to one of the preceding claims, **characterized in that** the operator control part can be used in electrical and electronic installation devices with a plurality of touch surfaces which are arranged in a regular manner.

6. Installation device having the features of Claims 1 to 5 which is designed as a surface-mounted installation device and is mounted on a surface-mounted installation box.

## Revendications

1. Pièce de commande d'un appareil d'installation électrique encastré ou apparent, dans laquelle la pièce de commande présente sur son côté supérieur ou son côté d'actionnement au moins quatre surfaces de commande (10) qui sont réalisées sous forme de surfaces de boutons-poussoirs (10) ou d'interrupteurs à bascule, qui permettent les mouvements nécessaires de l'opération par boutons/interrupteurs et exécutent les mouvements ou les actionnements des surfaces de commande individuelles (10) indépendamment les unes des autres,
**caractérisée en ce que** la pièce de commande est réalisée d'un seul tenant, **en ce qu'**un espace libre de surface de bouton-poussoir (20) respectif est présent entre deux des surfaces de commande (10) adjacentes, et **en ce qu'**il est prévu entre les surfaces de boutons-poussoirs (10) au moins un évidement (30) qui se présente sous la forme d'une zone abaissée entre les surfaces de boutons-poussoirs (10) respectives formant une paire et qui est prévue pour recevoir un verre d'observation/une fenêtre d'observation (31) destiné à une zone d'étiquetage.

2. Pièce de commande selon la revendication 1, **caractérisée en ce que** l'espace libre de surface de bouton-poussoir (20) est réalisé sous la forme d'un espace ou d'une ouverture partielle entre les surfaces de boutons-poussoirs ou les interrupteurs à bascule (10).

3. Pièce de commande selon l'une des revendications précédentes, **caractérisée en ce que** la face inférieure de la pièce de commande est respectivement pourvue d'au moins deux encoches opposées (40).

4. Pièce de commande selon l'une des revendications précédentes, **caractérisée en ce qu'**il est prévu sur la face inférieure au moins une nervure de raidissement (60) pour chacune des surfaces de boutons-poussoirs (10).

5. Pièce de commande selon l'une des revendications précédentes, **caractérisée en ce que** la pièce de commande peut être utilisée avec des appareils d'installation électriques et électroniques comportant plusieurs surfaces de boutons-poussoirs disposées régulièrement.

6. Appareil d'installation présentant les caractéristiques des revendications 1 à 5, qui est réalisé sous la forme d'un appareil d'installation apparent et qui est monté sur un boîtier d'installation apparent.
